# EUROPÄISCHE PATENTSCHRIFT

(11) **EP 1 530 680 B1**
(45) Veröffentlichungstag und Bekanntmachung des Hinweises auf die Patenterteilung: **28.09.2011**
(21) Anmeldenummer: 03762417.8
(22) Anmeldetag: 24.06.2003
(51) Int. Cl.: F02M 61/16

(54) **VERFAHREN ZUM HERSTELLEN EINES MODULS MIT EINEM BEWEGLICHEN EINSATZ FÜR EIN EINSPRITZVERTIL UND EINSPRITZVENTIL**
METHOD FOR THE PRODUCTION OF A MODULE WITH A MOVING INSERT FOR AN INJECTION VALVE AND INJECTION VALVE
PROCEDE DE FABRICATION D'UN MODULE DOTE D'UN INSERT MOBILE POUR UNE SOUPAPE D'INJECTION ET SOUPAPE D'INJECTION ASSOCIEE

(30) Priorität: 02.07.2002 DE 10229638
(43) Veröffentlichungstag der Anmeldung: 18.05.2005
(73) Patentinhaber: Continental Automotive GmbH, 30165 Hannover (DE)
(72) Erfinder: LIXL, Heinz, 93053 Regensburg (DE)
(86) Internationale Anmeldenummer: PCT/DE2003/002105
(87) Internationale Veröffentlichungsnummer: WO 2004/005704

(56) Entgegenhaltungen:
- DE-A- 2 033 051
- DE-A- 10 055 644
- DE-C- 19 822 503
- DE-C- 19 921 242

## Beschreibung

Die Erfindung betrifft ein Verfahren zum Herstellen eines Moduls mit einem beweglichen Einsatz für ein Einspritzventil gemäß dem Oberbegriff des Patentanspruchs 1 und ein Einspritzventil gemäß dem Oberbegriff des Patentanspruchs 3.

Je nach Ausführungsform des Einspritzventils weist ein Einspritzventil ein Modul mit einem beweglichen Einsatz auf. Der bewegliche Einsatz wird beispielsweise dazu verwendet, um eine Auslenkung eines Aktors auf eine Einspritznadel zu übertragen. Werden piezoelektrische Aktoren verwendet, so ist eine präzise Justierung des beweglichen Einsatzes in Bezug auf ein Stellglied erforderlich, da piezoelektrische Aktoren zum einen nur einen geringen Bewegungshub realisieren können und zum anderen aufgrund von unterschiedlichen thermischen Ausdehnungskoeffizienten zwischen einem Einspritzventilgehäuse und dem piezoelektrischen Aktor ein definierter Leerhub zwischen dem piezoelektrischen Aktor und einem anzusteuernden Stellglied eingehalten werden muss.

Zum Aufbau eines Einspritzventils werden Module mit beweglichen Einsätzen verwendet, die in einem Gehäuse des Einspritzventils eingespannt sind. Für eine präzise Einstellung weisen sowohl das Modul als auch der bewegliche Einsatz eine plan geschliffene Fläche auf. Beispielsweise liegt das Modul auf einem anderen Modul auf und der bewegliche Einsatz wird wiederum von einem Stellglied angesteuert. In beiden Fällen ist eine präzise Festlegung der Höhe des Moduls bzw. der Länge des beweglichen Einsatzes vorteilhaft.

Aus DE 19 822 503 C1 ist ein Steuerventil für ein Kraftstoffeinspritzventil bekannt, das ein Modul mit einem Ventilkörper aufweist. Der Ventilkörper weist eine Fläche auf, die einem Stößel zugeordnet ist, der mit einem piezoelektrischen Aktor in Wirkverbindung steht. Zwischen dem Ende des Stößels und dem Schließglied ist ein Leerhub voreingestellt, der in der Schließposition des Ventilkörpers und bei nicht bestromtem Zustand des piezoelektrischen Aktors ausgebildet ist. Für eine präzise Einstellung des Leerhubes ist es erforderlich, die Fläche des Ventilkörpers präzise festzulegen.

Aus DE 19921242 C1 ist ein Verfahren zum Positionieren des Stellantriebs in einem Kraftstoffinjektor und eine Vorrichtung zur Durchführung des Verfahrens bekannt. Das Positionieren des Stellantriebs in dem Kraftstoffinjektor mit einem Piezoaktor, der in das Gehäuse des Kraftstoffinjektors eingeschraubt ist, erfolgt durch das Anlegen einer Spannung an den Piezoaktor, die einem vorgegebenen Leerhub entspricht, und das Planschleifen von Gehäuse und Bodenplatte des Piezoaktors bei Anlegen der Spannung. Zwischen dem Gehäuse des Kraftstoffinjektors und dem Gehäuse des Piezoaktors ist darüber hinaus ein Ausgleichsring mit passender Dicke vorgesehen.

Aus DE 19822503 C1 ist ein Steuerventil für ein Kraftstoffventil bekannt. Das Einspritzventil weist eine Steuerkammer auf, die über eine Zulaufdrossel mit einem Hochdruckspeicher in Verbindung steht, und die über das Steuerventil und eine Ablaufdrossel mit einem drucklosen Rücklauf zu einem Kraftstofftank in Verbindung gebracht werden kann. Der in der Steuerkammer herrschende Druck wirkt auf einen beweglichen Düsenkörper, der mit einer Düsennadel versehen ist, die bei der Bewegung des Düsenkörpers die Einspritzung freigibt und verschließt. Das Steuerventil ist angrenzend an die Steuerkammer ausgebildet, so dass der in der Steuerkammer herrschende Druck an einer ersten Wirkfläche auch auf den Ventilkörper des Steuerventils einwirkt. Das Steuerventil weist eine Ventilkammer auf, die entgegengesetzt zur Steuerkammer angeordnet ist, mit der Steuerkammer über die Ablaufdrossel in Verbindung steht und eine zweite Wirkfläche besitzt, die kleiner ist als die erste Wirkfläche.

Aus DE 10055644 A1 ist ein Verfahren zum Einstellen eines Leerhubes eines Injektors bekannt, wobei der Leerhub durch eine Aktoreinheit mit einem elektrisch ansteuerbaren Aktor und einem vom Aktor betätigbaren Kolben gebildet wird. Es wird der Abstand zwischen einer ersten Stelle, die einen bekannten Abstand von der der Aktoreinheit abgewandten Fläche des Ventilkolbens im unangesteuerten Zustand des Aktors hat, und einer Stelle, die einen bekannten Abstand von der dem Ventilkolben zugewandten Fläche der hinzuzufügenden Aktoreinheit im unangesteuerten Zustand hat, bestimmt. Abhängig vom Abstand zwischen der ersten Stelle und der zweiten Stelle wird die für einen vorgegebenen Leerhub erforderliche Länge des Ventilkolbens bestimmt. Der Ventilkolben wird so gewählt, dass er die erforderliche Länge aufweist, und wird anschließend in das Injektorkopfgehäuse eingesetzt. Anschließend wird das Injektorgehäuse auf die Aufsatzfläche des Injektorkopfgehäuses aufgesetzt.

Die Aufgabe der Erfindung besteht darin, ein Verfahren zum Herstellen eines Moduls mit einem beweglichen Einsatz für ein Einspritzventil bereitzustellen, wobei der Einsatz und das Modul Anliegeseiten aufweisen, die in einem festgelegten Verhältnis zueinander plan gearbeitet sind.

Die Aufgabe der Erfindung wird durch das Verfahren gemäß dem Merkmal des Anspruchs 1 gelöst. Ein wesentlicher Vorteil des erfindungsgemäßen Verfahrens besteht darin, dass die Ventilplatte und das Schließglied formschlüssig miteinander gehaltert werden, dass die Ventilplatte und/oder das Schließglied mit einer Vorspannkraft beaufschlagt werden und dass während des Anlegens der Vorspannkraft die Ventilplatte und das Schließglied auf einer Anliegeseite plan gearbeitet werden.

Durch die Einbringung der Vorspannkraft wird eine im tatsächlichen Betrieb des Einspritzventils auf die Ventilplatte und/oder das Schließglied einwirkende Vorspannkraft während des Planschleifens simuliert. Damit wird eine Festlegung der Anliegeseiten der Ventilplatte in Bezug auf die Anliegeseite des Schließgliedes auf die im Einsatz im Einspritzventil herrschenden Spannkräfte angepasst.

In der erfindungsgemäßen Ausführungsform wird das Schließglied gegen einen Dichtsitz der Ventilplatte gedrückt, wobei ein Stiftteil des Schließgliedes durch eine Ablauföffnung der Ventilplatte ragt. Das Schließglied wird mit einer festgelegten Vorspannkraft gegen den Dichtsitz gedrückt und bei anliegender Vorspannkraft werden das Stiftteil und die das Stiftteil umgebende Fläche der Ventilplatte auf eine Höhe gearbeitet, insbesondere plan geschliffen. Durch die Einbringung der Vorspannkraft auf das Schließglied wird wieder eine im Einspritzventil herrschende Situation simuliert. Das Schließglied ist im verbauten Zustand im Einspritzventil einer Steuerkammer zugeordnet, in der ein festgelegter maximaler Steuerdruck herrscht. Der maximale Steuerdruck übt eine Vorspannkraft auf das Schließglied aus. Da die im realen Betrieb auf das Schließglied einwirkende Vorspannkraft bereits bei dem Planschleifen der Ventilplatte und des Stiftteils des Schließgliedes berücksichtigt wurde, ist die Oberseite der Ventilplatte und die Oberfläche des Stiftteils im Einsatz im Einspritzventil auf einer Ebene. Somit ist eine optimale Justierung der Oberfläche des Stiftteils in Bezug auf die Oberfläche der Ventilplatte für den Betrieb im Einspritzventil gegeben.

Ein Einspritzventil, das eine Ventilplatte mit einem Schließglied aufweist, die gemäß dem Verfahren nach Anspruch 1 hergestellt wurden, weisen eine präzise, für den Einsatz im Einspritzventil festgelegte Justierung von Aufliegeflächen der Ventilplatte und des Schließgliedes zueinander auf. Damit ist eine verbesserte Justierung gegeben.

Die Erfindung wird im Folgenden anhand eines Ausführungsbeispiels näher erläutert. Es zeigen
Fig. 1 schematisch einen Aufbau eines Einspritzventils,
Fig. 2 einen Querschnitt durch eine Ventilplatte mit einem Schließglied,
Fig. 3 einen Querschnitt durch ein Aktorgehäuse mit einem piezoelektrischen Aktor und
Fig. 4 eine vergrößerte Darstellung eines Querschnitts durch die Ventilplatte und die Bodenplatte.

Fig. 1 zeigt einen Querschnitt durch ein Einspritzventil mit einem Aktorgehäuse 1, in das ein Aktor 2 eingebracht ist. Das Aktorgehäuse 1 ist mit einer Spannmutter 3 verschraubt. Die Spannmutter 3 spannt einen Düsenkörper 4, eine Führungsplatte 11 und eine Ventilplatte 5 gegen das Aktorgehäuse 1. Dabei liegt der Düsenkörper 4 mit einer oberen Endfläche an einer unteren Endfläche der Führungsplatte 11 an. Die Führungsplatte 11 wiederum liegt mit einer oberen Endfläche an einer unteren Endfläche der Ventilplatte 5 an. Die Ventilplatte 5 wiederum liegt mit einer oberen Endfläche an einer unteren Endfläche des Aktorgehäuses 1 an.

Der Aktor 2 ist zwischen eine Bodenplatte 7 und eine Kopfplatte 9 über eine Federhülse 8 eingespannt. Die Kopfplatte 9 ist mit dem Aktorgehäuse 1 fest verbunden. Die Bodenplatte 7 ist gegenüber dem Aktorgehäuse 1 beweglich angeordnet. Die Bodenplatte 7 weist einen Steuerdorn 16 auf, der einem Stiftteil 23 eines Schließgliedes 6 zugeordnet ist. Das Schließglied 6 ist in einer Ablauföffnung 17 der Ventilplatte 5 angeordnet. Die Ablauföffnung 17 ist im Wesentlichen zylindrisch ausgebildet und verjüngt sich im oberen Bereich in einer konischen Form. Der konische Bereich der Ablauföffnung 17 stellt einen Dichtsitz für das Schließglied 6 dar. Zwischen dem Schließglied 6 und der Ventilplatte 5 ist eine Tellerfeder 25 angeordnet, die das Schließglied 6 auf den zugeordneten Dichtsitz vorspannt. Das Schließglied 6 ist im Wesentlichen zylinderförmig ausgebildet und verjüngt sich ebenfalls im oberen Bereich über eine konische Form in das Stiftteil 23. Die Ablauföffnung 17 steht über eine Zulaufbohrung 18, die in die Führungsplatte 11 eingebracht ist, mit einem Zulaufkanal 10 in Verbindung, der im Aktorgehäuse 1 geführt ist und einen Kraftstoffanschluss darstellt. Zwischen der Zulaufbohrung 18 und der Ablauföffnung 17 ist eine Zulaufdrossel 19 angeordnet. Die Ablauföffnung 17 steht mit einer Steuerkammer 20 in hydraulischer Verbindung, die in der Führungsplatte 11 eingebracht ist und von einem beweglich gelagerten Steuerkolben 21 begrenzt ist. Der Steuerkolben 21 steht in Wirkverbindung mit einer Ventilnadel 12, deren Spitze einer Einspritzöffnung 14 zugeordnet ist. Um die Einspritzöffnung 14 ist ein Dichtsitz für die Spitze der Ventilnadel 12 ausgebildet. Zwischen der Ventilnadel 12 und dem Düsenkörper 4 ist ein Kraftstoffraum 13 ausgebildet, der ebenfalls mit dem Zulauf kanal 10 in Verbindung steht. Dazu sind entsprechende Kraftstoffbohrungen im Düsenkörper 4, in der Führungsplatte 11 und in der Ventilplatte 5 eingebracht.

Das Einspritzventil funktioniert in folgender Weise: Im nicht angesteuerten Zustand des piezoelektrischen Aktors 2 ist der Steuerdorn 16 eine festgelegte Leerhubstrecke von dem Stiftteil des Schließgliedes 6 entfernt. Der Zulaufkanal 10 steht mit einem Kraftstoffreservoir in Verbindung, das Kraftstoff mit einem hohen Druck bereithält. Folglich befindet sich Kraftstoff mit hohem Druck im Kraftstoffraum 13, der Steuerkammer 20 und der Ablauföffnung 17. Durch den hohen Kraftstoffdruck ist das Schließglied 6 in den zugeordneten Dichtsitz gedrückt und verschließt die Ablauföffnung 17. Gleichzeitig wird die Ventilnadel 12 durch den hohen Kraftstoffdruck, der in der Steuerkammer 20 herrscht, über den Steuerkolben 21 nach unten auf den Dichtsitz der Einspritzöffnung 14 gedrückt. Folglich ist die Einspritzöffnung 14 verschlossen und es erfolgt keine Einspritzung.

Wird nun der piezoelektrische Aktor 2 bestromt, so dehnt sich der piezoelektrische Aktor 2 aus und drückt dabei die Bodenplatte 7 nach unten und damit den Steuerdorn 16 gegen das Stiftteil 23 des Schließglieds 6. Als Folge davon wird das Schließglied 6 vom zugeordneten Dichtsitz abgehoben. Folglich wird die Ablauföffnung 17 geöffnet und es fließt Kraftstoff aus der Steuerkammer 20 ab. Somit sinkt der Kraftstoffdruck in der Steuerkammer 20, da über die Zulaufdrossel 19 weniger Kraftstoff zufließt als über die Ablauföffnung 17 abfließt. Da die Ventilnadel 12 eine Druckschulter 15 im Bereich des Kraftstoffraumes 13 aufweist, hebt der im Kraftstoffraum 13 vorherrschende hohe Kraftstoffdruck die Ventilnadel 12 vom Dichtsitz der Einspritzöffnung 14 ab. Somit wird die Einspritzöffnung 14 geöffnet und Kraftstoff wird von dem Kraftstoffraum 13 über die Einspritzöffnung 14 abgegeben.

Für eine präzise Funktionsweise des Einspritzventiles ist es erforderlich, die Leerhubstrecke zwischen dem Steuerdorn 16 und dem Schließglied 6 genau einzustellen. Eine genaue Einstellung der Leerhubstrecke wird im Wesentlichen durch die relative Anordnung der unteren Anliegefläche des Aktorgehäuses 1 zur unteren Anliegefläche des Steuerdornes 16 und durch die relative Lage der oberen Anliegefläche der Ventilplatte 5 zur oberen Anliegefläche des Stiftteils 23 des Schließgliedes 6 bei geschlossener Ablauföffnung 17 bestimmt.

Fig. 2 zeigt einen Querschnitt durch eine Ventilplatte 5 und ein Schließglied 6, wobei die Ventilplatte 5 mit einer oberen Anliegefläche gegen eine Schleifplatte 22 gedrückt wird. Zusätzlich wird das Schließglied 6 mit einer zusätzlichen Vorspannkraft F gegen den Dichtsitz gedrückt. Als Folge davon wird das Stiftteil 23 weiter über die Anliegefläche der Ventilplatte 5 herausgedrückt. Die Schleifplatte 22 schleift die obere Anliegefläche der Ventilplatte 5 und die obere Anliegefläche des Stiftteils 23 auf einer Ebene plan. Anstelle eines Schleifvorgangs können auch andere Bearbeitungsverfahren gewählt werden, mit denen eine einheitliche Höhe zwischen dem Stiftteil 23 und der Ventilplatte 5 eingestellt wird. Durch die zusätzlich auf das Schließglied 6 aufgebrachte Vorspannkraft wird das Stiftteil 23 kürzer abgeschliffen als es ohne die zusätzliche Vorspannkraft der Fall wäre. Die zusätzliche Vorspannkraft ist vorzugsweise in der Weise gewählt, dass die Vorspannkraft simuliert wird, die bei einer geschlossenen Ablauföffnung 17 auf das Schließglied 6 einwirkt. Auf diese Weise wird präzise die Endfläche des Stiftteils 23 in einer Ebene zur Endfläche der Ventilplatte 5 ausgerichtet.

Fig. 3 zeigt einen Querschnitt durch das Aktorgehäuse 1 und den Aktor 2 mit der Bodenplatte 7. Die Bodenplatte 7 weist den Steuerdorn 16 auf. Für eine präzise Einstellung der Anliegefläche des Steuerdornes 16, mit der der Steuerdorn 16 in Kontakt mit dem Stiftteil 23 tritt, und der Anliegefläche des Aktorgehäuses 1, mit der das Aktorgehäuse 1 auf der Ventilplatte 5 aufliegt, wird das Aktorgehäuse 1 im Bereich der Anliegefläche gegen einen Anschlag 24 eingespannt. Zudem wird das Aktorgehäuse 1 mit einer definierten Vorspannkraft gegen den Anschlag 24 vorgespannt. Auf diese Weise wird eine Vorspannung des Aktorgehäuses 1 gegenüber den Aktor 2 und die Bodenplatte 7 erreicht. Die Vorspannkraft wird vorzugsweise in der Weise gewählt, dass die Vorspannkraft der Vorspannkraft entspricht, die auf das Aktorgehäuse 1 bei einem Einspannen des Einspritzventiles in einen Zylinderkopf ausgeübt wird. Vorzugsweise wird eine zusätzliche Vorspannkraft auf das Aktorgehäuse 1 ausgeübt, die eine Verschiebung der Bodenplatte 7 gegenüber dem Aktorgehäuse 1 um einen gewünschten Leerhub zwischen der Anliegefläche des Steuerdorns 16 und der Anliegefläche des Stiftteils 23 entspricht. In Abhängigkeit von den Gegebenheiten können auch etwas variierte Vorspannkräfte verwendet werden.

Wird beispielsweise das Einspritzventil nicht eingespannt, dann wird nur eine Vorspannkraft gewählt, die dem Leerhub entspricht. Wird der Leerhub über Einstellscheiben eingestellt, dann wird die Vorspannkraft entsprechend der Einspannkraft gewählt, mit der das Einspritzventil in den Zylinderkopf über Spannpratzen eingespannt wird. Die Kräfte liegen im Bereich von 3 bis 12 kN für die Einspannung im Zylinderkopf und im Bereich von 0,5 bis 5 kN für die Einstellung des Leerhubs.

Während der Einbringung der Vorspannkraft werden die Anliegeflächen des Aktorgehäuses 1 und die Anliegefläche des Steuerdornes 16 auf eine Ebene gebracht, vorzugsweise mit einer Schleifplatte 22 plan geschliffen und gefinished. Versuche haben gezeigt, dass sich bei einer Einbringung einer Vorspannkraft von 100 N eine Leerhubänderung bei der Gehäusefertigung um +0,25 µm ergeben. Durch das beschriebene Verfahren wird eine präzise Einstellung der gewünschten Lage des Steuerdornes 16 in Bezug auf das Aktorgehäuse 1 erreicht.

Fig. 4 zeigt in einer vergrößerten Darstellung die Passung des Aktorgehäuses 1, das mit einer unteren Anliegefläche auf einer oberen Anliegefläche der Ventilplatte 5 aufliegt. Zudem ist der Steuerdorn 16 dem Stiftteil 23 des Schließgliedes 6 zugeordnet. Zwischen der Anliegefläche des Stiftteiles 23 und der Anliegefläche des Steuerdorns 16 ist ein Leerhub ausgebildet. Ist das Einspritzventil nicht in den Zylinderkopf eingespannt, so ist der Leerhub deutlich größer als der gewünschte Leerhub. Ein gewünschter Leerhub liegt im Bereich von vorzugsweise 0,5 bis 5 µm. Wird jedoch das Einspritzventil in den Zylinderkopf eingespannt, so wird das Aktorgehäuse 1 gemäß Fig. 3 vorgespannt und somit der Leerhub zwischen dem Stiftteil 23 und dem Steuerdorn 16 reduziert. Der optimale Leerhub wird jedoch noch nicht erreicht, da das Schließglied 6 noch nicht von dem Kraftstoffdruck, der in der Steuerkammer herrscht, gegen den Dichtsitz gedrückt wird. Wird das Schließglied von dem Kraftstoffdruck gegen den Dichtsitz gedrückt, so wird schließlich der optimale und gewünschte Leerhub eingestellt.

Das erfindungsgemäße Einspritzventil ist nicht auf den Einspritzventiltyp gemäß Fig. 1 beschränkt, sondern kann bei jeder Art von Einspritzventiltyp eingesetzt werden.

## Patentansprüche

1. Verfahren zum Bearbeiten von Anliegeflächen eines Moduls (1, 5) und eines zugeordneten Einsatzes (2, 6) eines Einspritzventils, wobei das Modul (1, 5) und der Einsatz (2, 6) Anliegeflächen aufweisen, die auf einer Seite angeordnet sind, wobei
das Modul (1, 5) und der Einsatz (2, 6) formschlüssig miteinander gehaltert werden, wobei
auf das Modul (1, 5) und/oder den Einsatz (2, 6) eine Vorspannkraft aufgebracht wird, wobei
unter der Vorspannkraft die Anliegeflächen auf der gleichen Seite auf eine gleiche Höhe gearbeitet werden, **dadurch gekennzeichnet, dass** als Modul eine Ventilplatte (5) und als Einsatz ein Schließglied (6) ausgebildet sind,
dass das Schließglied (6) einen Stiftteil (23) aufweist, das in eine Ablauföffnung (17) ragt, die in der Ventilplatte (5) ausgebildet ist,
dass ein Dichtsitz die Ablauföffnung (17) umgibt,
dass das Schließglied mit einer Vorspannung gegen den Dichtsitz gedrückt wird,
dass bei Anlegen der Vorspannkraft das Stiftteil (23) und die Fläche der Ventilplatte (5), die die Ablauföffnung umgibt, auf eine Höhe gearbeitet werden.

2. Verfahren nach Anspruch 1, **dadurch gekennzeichnet, dass** die Vorspannkraft entsprechend der Größenordnung der Spannkraft gewählt wird, die im Betrieb im Einspritzventil auf das Schließglied (6) in der Schließposition, in der das Schließglied (6) am Dichtsitz anliegt, einwirkt.

3. Einspritzventil mit einer Ventilplatte (5) und einem Schließglied (6), die gemäß Anspruch 1 oder 2 bearbeitet wurden.

## Claims

1. Method for machining bearing faces of a module (1, 5) and an associated insert (2, 6) of an injection valve, the module (1, 5) and the insert (2, 6) having bearing faces which are arranged on one side, the module (1, 5) and the insert (2, 6) being secured positively to one another, a prestressing force being applied to the module (1, 5) and/or the insert (2, 6), the bearing faces being machined on the same side to an identical level under the prestressing force, **characterized in that** a valve plate (5) is configured as module and a closing element (6) is configured as insert, **in that** the closing element (6) has a pin part (23) which protrudes into an outflow opening (17) which is formed in the valve plate (5), **in that** a sealing seat surrounds the outflow opening (17), **in that** the closing element is pressed with a prestress against the sealing seat, and **in that**, when the prestressing force is applied, the pin part (23) and that face of the valve plate (5) which surrounds the outflow opening are machined to one level.

2. Method according to Claim 1, **characterized in that** the prestressing force is selected in accordance with the order of magnitude of the stressing force which, during operation in the injection valve, acts on the closing element (6) in the closed position, in which the closing element (6) bears against the sealing seat.

3. Injection valve having a valve plate (5) and a closing element (6) which have been machined according to Claim 1 or 2.

## Revendications

1. Procédé pour travailler des surfaces de contact d'un module (1, 5) et d'un insert associé (2, 6) d'une soupape d'injection, dans lequel le module (1, 5) et l'insert (2, 6) présentent des surfaces de contact qui sont disposés d'un côté, dans lequel :
le module (1, 5) et l' insert (2, 6) sont fixés l'un à l'autre par liaison de forme, dans lequel :
une force de précontrainte est appliquée sur le module (1, 5) et/ou sur l'insert (2, 6), dans lequel
sous l'action de la force de précontrainte, les surfaces de contact du même côté sont travaillés jusqu'à ce qu'elles soient de hauteur égale, **caractérisé en ce qu'**une plaque de soupape (5) se présente sous forme de module et **en ce qu'**un élément de fermeture (6) se présente sous forme d'insert,
**en ce que** l'élément de fermeture (6) présente une partie de tige (23) quidépasse vers l'intérieur d'un orifice d'évacuation (17), qui est formé dans la plaque de soupape (5),
**en ce qu'**un siège d'étanchéité entoure l'orifice d'évacuation (17),
**en ce que** l'élément de fermeture est appuyé sous précontrainte contre le siège d'étanchéité,
**en ce que**, lors de l'application de la force de précontrainte, la partie de tige (23) et la surface de la plaque de soupape (5), qui entoure l'orifice d'évacuation, sont travaillées jusqu'à ce qu'elles soient de hauteur égale.

2. Procédé selon la revendication 1, **caractérisé en ce que** la force de précontrainte est choisie en fonction de l'ordre de grandeur de la force de serrage, qui s'exerce, en mode de marche, dans la soupape d'injection sur l'élément de fermeture (6) en position de fermeture, dans laquelle l'élément de fermeture (6) est joint au siège d'étanchéité.

3. Soupape d'injection avec une plaque de soupape (5) et un élément de fermeture (6), qui ont été travaillés selon la revendication 1 ou 2.
